# FASCICULE DE BREVET EUROPEEN

(11) **EP 0 744 088 B1**
(45) Date de publication et mention de la délivrance du brevet: **27.01.1999**
(21) Numéro de dépôt: 95941784.1
(22) Date de dépôt: 08.12.1995
(51) Int. Cl.: H01R 13/58

(54) **FICHE ELECTRIQUE DU TYPE FICHE ANGLAISE**
ELEKTRISCHER STECKER IN ENGLISCHER AUSFÜHRUNG
ELECTRIC PLUG OF THE BRITISH TYPE

(30) Priorité: 12.12.1994 FR 9414916
(43) Date de publication de la demande: 27.11.1996
(73) Titulaire: EURELECTRIC, F-88250 La Bresse (FR)
(72) Inventeur: BASTIEN, Jean-Pierre, F-88200 Dommartin-les-Remiremont (FR)
(74) Mandataire: Ahner, Francis
(86) Numéro de dépôt international: FR9501635
(87) Numéro de publication internationale: WO9619019

(56) Documents cités:
- FR-A- 2 403 664
- GB-A- 2 057 792
- GB-A- 2 276 781
- US-A- 4 516 822

## Description

La présente invention concerne une fiche électrique et notamment une fiche du type anglaise.

Plus précisément, elle concerne une fiche électrique comprenant une embase qui porte des broches de connexion électrique, et un câble d'alimentation électrique, dont les fils électriques sont raccordés aux broches de connexion électrique.

Une telle fiche électrique doit répondre à certaines normes de sécurité qui imposent que le câble d'alimentation électrique soit solidarisé de l'embase, l'assemblage du câble et de l'embase devant résister à des efforts de torsion, de flexion et de traction exercés sur le câble.

Selon un premier mode de réalisation d'une fiche électrique de ce type déjà connue, l'assemblage du câble d'alimentation électrique et de l'embase portant les broches, est réalisé par un surmoulage de matière plastique du câble et de l'ensemble de la face arrière de l'embase sur laquelle le câble est préalablement positionné.

Selon un deuxième mode de réalisation connu d'une telle fiche électrique, le câble d'alimentation électrique est localement surmoulé d'un matériau plastique afin de constituer un passe-fil, ce passe-fil étant alors emboîté sur l'embase de la fiche électrique.

Les principaux inconvénients de ces deux modes de réalisation précités résident dans le fait qu'ils sont complexes et nécessitent une étape supplémentaire de surmoulage dans la fabrication de la fiche électrique, ce qui entraîne un surcoût de production.

On connaît du document GB 2 273 006 une fiche électrique du même type, dans laquelle un manchon de guidage du câble denté est formé sur la queue de l'embase, les dents étant décalées les unes par rapport aux autres de manière à coincer le câble dans ce manchon de guidage.

Une telle solution présente cependant plusieurs inconvénients. Tout d'abord, elle comporte une réalisation complexe. En outre, le manchon de guidage denté présente des dimensions particulières qui correspondent à un diamètre de câble particulier. Une telle fiche électrique ne peut pas alors être standardisée pour différentes grosseurs de câble.

Enfin, on connait des documents US - 4 516 822 et FR - 2 403 664 des connecteurs électriques qui comportent chacun une embase, un câble d'alimentation électrique dont les fils électriques sont destinés à être raccordés avec des connexions électriques, et un élément de liaison en forme de U fixé sur l'embase à cheval sur le câble en s'appliquant contre celui-ci afin de le plaquer contre ladite embase et le maintenir sur cette dernière.

Le principal inconvénient de ces solutions, est que la solidarisation du câble d'alimentation électrique avec l'embase, au niveau de l'élément de liaison, est uniquement assurer par ce dernier qui est fixé par complementarité de forme sur ladite embase. Ceci impose un serrage important du câble par ledit élément de liaison en forme de U, pour que l'assemblage résiste à des efforts de torsion, de flexion et de traction exercés sur le câble. Un tel serrage est difficile à réaliser et n'est pas toujours obtenu.

Afin de pallier les différents inconvénients de l'état de la technique précité, la présente invention propose une nouvelle fiche électrique du même type dans laquelle la solidarisation du câble d'alimentation électrique et de l'embase est réalisé de manière aisée avec un système unique pour une grande variété de câbles différents.

Plus particulièrement, la fiche électrique selon l'invention comporte un élément de liaison en forme de U fixé par complémentarité de forme sur l'embase, à cheval sur le câble d'alimentation électrique en s'appliquant contre celui-ci, afin de le plaquer contre l'embase et de le solidariser avec cette dernière. Elle est caractérisée en ce que l'embase comporte une surface d'appui sur laquelle est plaqué le câble d'alimentation électrique par l'intermédiaire de l'élément de liaison en forme de U, conformée pour retenir par friction ledit câble d'alimentation électrique sur la surface d'appui.

Ainsi, selon l'invention l'assemblage du câble électrique et de l'embase de la fiche électrique est réalisé de façon sûre, résistant aux tests de traction, flexion et torsion imposés par les normes de sécurité en vigueur, tout en permettant une fabrication rapide et économique de la fiche électrique.

En effet, la combinaison de l'élément de liaison en forme de U monté à cheval sur le câble dans l'embase, et la surface d'appui apte à retenir par friction ledit câble sur ladite surface d'appui, permet d'assembler le câble électrique et l'embase de façon sûre en respectant les normes de sécurité imposées, tout en autorisant un serrage relativement faible du câble par ledit élément de liaison.

Selon un mode de réalisation de la fiche électrique conforme à l'invention, ladite surface d'appui de l'embase comporte des crans transversaux apte à retenir par friction le câble d'alimentation électrique sur ladite surface d'appui.

Selon un autre mode de réalisation de la fiche électrique conforme à l'invention, ladite surface d'appui de l'embase comporte en saillie des picots aptes à s'enfoncer localement dans la gaine du câble d'alimentation électrique pour retenir par friction ledit câble sur ladite surface d'appui.

Suivant ce mode de réalisation, l'élément de liaison en forme de U comprend sur sa face interne destinée à s'appliquer contre le câble d'alimentation électrique, au moins un picot en saillie, apte à s'enfoncer localement dans la gaine dudit câble selon un sens opposé à celui des picots de la surface d'appui.

Selon une caractéristique particulièrement avantageuse de la fiche électrique selon l'invention, chaque branche de l'élément de liaison en forme de U comprend au moins une dent apte à s'accrocher dans un logement prévu dans l'embase à proximité de la surface d'appui apte à recevoir le câble de la surface d'appui.

La description qui va suivre en regard des dessins annexés, donnés à titre d'exemples non limitatifs, fera bien comprendre en quoi consiste l'invention et comment elle peut être réalisée.

La figure 1 est une vue schématique partielle en perspective de l'embase munie des broches de la fiche électrique selon l'invention, tournée côté face avant.

La figure 2 est une vue partielle schématique en perspective éclatée d'un premier mode de réalisation de la fiche électrique selon l'invention.

La figure 3 est une vue agrandie en perspective de l'élément de liaison en forme de U de la fiche électrique de la figure 2.

La figure 4 est une vuen en perspective du capot de la fiche électrique selon l'invention.

La figure 5 est une vue de dessous du capot de la figure 4.

La figure 6 est une vue en coupe selon le plan A-A du capot de la figure 5.

La figure 7 est une vue partielle schématique en perspective éclatée d'un deuxième mode de réalisation de la fiche électrique selon l'invention.

Préliminairement, on notera que d'une figure à l'autre, les éléments identiques ou similaires ont été désignés dans la mesure du possible par les mêmes signes de référence et ne seront pas décrits à chaque fois.

Sur les figures 1 et 2, on a représenté une fiche électrique du type fiche anglaise, qui comprend une embase 100 en matière plastique moulée, qui porte sur sa face avant 101 trois broches de connnexion électrique 200, 300, 400 dont une broche de terre 200 et deux broches phase ou neutre identiques 300, 400.

Selon le mode de réalisation représenté sur les figures, l'embase 100 est surmoulée sur les broches 200, 300, 400 de sorte qu'elles comportent chacune une partie de raccordement électrique 201, 301, 401 en saillie de la face arrière 102 de l'embase 100.

La fiche électrique représentée plus particulièrement sur la figure 2, comporte un câble d'alimentation électrique 500 dont les fils électriques 501, 502, 503 (ici partiellement représentés) sont destinés à être raccordés aux broches de connexion 200, 300, 400.

En position raccordée (ici non représentée), une portion du câble d'alimentation électrique 500 située à proximité de l'extrémité de la gaine 510 dudit câble d'alimentation électrique 500, est positionnée contre une surface d'appui 110 formée sur la face arrière 102 de la queue de l'embase 100, les fils électriques 501, 502, 503 qui émergent de la gaine 510 étant alors raccordés aux parties de raccordement 201, 301, 401 des broches de connexion électrique 200, 300, 400.

En outre, comme on peut mieux voir sur la figure 2, la fiche électrique comprend un élément de liaison en forme de U 600 réalisé en matière plastique moulée, et destiné à être fixé par complémentarité de forme sur la face arrière 102 de l'embase 100, à cheval sur le câble d'alimentation électrique 500, en s'appliquant contre celui-ci afin de le solidariser avec ladite embase 100. En particulier, cet élément de liaison 600, que l'on dénommera "cavalier" dans la suite du texte, présente deux branches 620, 630 verticales aptes à être engagées respectivement dans deux logements 130, 140 prévus dans l'embase 100 de part et d'autre de ladite surface d'appui 110 de sorte que la face interne 610 dudit cavalier 600 s'appuie sur ladite portion du câble d'alimentation électrique 500 afin de la plaquer contre la surface d'appui 110.

Comme on peut mieux le voir sur la figure 3, une rangée de trois dents 621, 622, 623, 631, 632, 633 est formée sur la face externe de chaque branche 620, 630 du cavalier 600 conférant à chaque branche 620, 630 un profil en crémaillère.

Plus particulièrement, selon le mode de réalisation ici représenté (voir figure 3) chaque dent 621, 622, 623, 631, 632, 633 de chaque branche 620, 630 de l'élément de liaison en forme de U 600, s'étend de façon oblique par rapport à la direction longitudinale de ladite branche, en direction de la base 640 dudit élément de liaison 600. De plus, les logements 130, 140 prévus dans l'embase 100 pour le montage de l'élément de liaison comportent chacun un décrochement 131, 141 de forme complémentaire à celle des dents desdites branches. Le montage du cavalier 600 sur l'embase 100 est alors réalisé par la coopération d'une dent de chaque branche avec le décrochement complémentaire dans le logement correspondant de ladite embase. Le cavalier 600 peut être monté, par l'intermédiaire de ses branches présentant un profil de crémaillère, en fonction de la forme et/ou de la grosseur du câble électrique utilisé, selon trois positions différentes plus ou moins proches de l'embase, correspondant à l'accrochage d'une paire de dents dans lesdits logements prévus de part et d'autre de la surface d'appui de l'embase.

On notera que selon des variantes de réalisation du cavalier non représentées, on peut envisager que un nombre plus ou moins élevé de dents par rangée pour autoriser un plus ou moins grand nombre de positionnement du cavalier sur l'embase.

Il convient de souligner que la mise en place du cavalier sur l'embase à cheval sur le câble est une opération simple et rapide.

Par ailleurs, sur la figure 3, on distingue que la face interne 610 du cavalier 600, destinée à être appliquée contre le câble d'alimentation électrique 500, est pourvue d'une nervure 611. Lorsque le cavalier 600 est monté sur l'embase 100, à cheval sur le câble électrique 500, cette nervure 611 s'enfonce légèrement dans la gaine 510 dudit câble en provoquant localement une déformation plastique de la gaine 510, ce qui contribue au maintien du câble sur l'embase 100.

A cet effet, on notera sur la figure 2, que la surface d'appui 110 de l'embase 100, destinée à recevoir le câble électrique 500, est pourvue d'un orifice 112 positionné en regard de la zone d'application de la nervure 611 du cavalier 600 sur le câble 500. Ainsi lors du montage du cavalier 600 à cheval sur le câble 500, ce dernier a tendance à s'enfoncer dans ledit orifice 112, ce qui facilite l'enfoncement de la nervure 611 du cavalier dans la gaine 510 du câble 500.

Par ailleurs, on distingue sur la figure 2 que la surface d'appui 110 de l'embase sur laquelle est appliquée ladite portion de câble d'alimentation électrique 500, est conformée de façon à retenir par friction ladite portion de câble sur ladite surface d'appui 110 une fois que le cavalier 600 est monté sur l'embase, à cheval sur le câble. En particulier, ladite surface d'appui 110 comporte des crans 111 transversaux par rapport à la direction longitudinale du câble 500, distribués autour de l'orifice 112 et sur lesquels est appliquée la gaine 510 du câble 500.

On remarquera que la queue de l'embase 100 comporte une partie évasée en siège 120 en arrière de la surface d'appui 110, conformée pour éventuellement recevoir le câble sollicité en flexion, au cours de l'utilisation de la fiche électrique.

Selon la variante de réalisation représentée sur la figure 7, la surface d'appui 110 comprend en saillie vers l'extérieur une rangée de trois picots 110a. Bien entendu, on peut envisager un nombre supérieur ou inférieur de picots. Ces picots 110a sont aptes à s'enfoncer dans la gaine 510 du câble électrique 500 pour la déformer localement afin de retenir par friction ledit câble 500 sur la surface d'appui 110. Le cavalier 600 comporte également sur la portion de sa face interne 610 placée parallèlement en regard de la surface d'appui 110, un picot 601 en saillie vers le câble, apte également à s'enfoncer dans la gaine 510 du câble électrique 500 lorsque ledit cavalier est fixé sur l'embase 100, à cheval sur la câble. Le picot 601 du cavalier 600 et les picots 110a de la surface d'appui 110 s'enfoncent dans la gaine 510 du câble 500 selon des sens opposés, formant ainsi une sorte de mâchoire de serrage.

En outre, selon cette variante, la surface d'appui 110 comporte de chaque côté une paroi 110', 110".

Ces parois parallèles 110', 110" sont constituées d'un matériau plastique rigide et toutefois suffisament souple pour se déformer localement sous l'action des nervures 611 du cavalier 610, lorsque celui-ci est encliqueté dans les logements 130, 140 de l'embase, de manière à rendre indémontable le montage du cavalier sur l'embase.

Sur les figures 4, 5 et 6, on a représenté plus particulièrement le capot de fermeture 700 de la fiche électrique selon l'invention, destiné à être monté sur la face arrière 102 de l'embase 100, de façon à couvrir le raccordement électrique des fils électriques du câble avec les broches de connexion électrique. Le capot de fermeture 700 est une pièce moulée en matière plastique.

Comme on peut le voir sur la figure 5, ce capot 700 porte sur sa face interne 700a quatre tiges de montage 702, aptes à s'engager dans des orifices correspondants prévus dans l'embase de la fiche électrique. En outre, il comporte une partie en queue destinée à recouvrir la queue de l'embase 100, et en particulier une portion formant surface d'appui 710 complémentaire de la partie évasée en siège 120 de l'embase, apte à recevoir le câble lorsqu'il est soumis à des flexions lors de l'utilisation de la fiche électrique. Lorsque la fiche électrique est assemblée, les portions en siège 710, 120 du capot et de l'embase sont positionnés en regard pour former la sortie arrière de la fiche.

Sur les figures 5 et 6, on distingue que le capot 700 comporte une paroi 701 qui s'étend, en position montée (voir figure 6), à partir de sa surface interne 700a, en direction de l'embase 100, de sorte que lorsque le capot 700 est monté sur l'embase 100, cette paroi 701 se trouve positionnée en avant de ladite surface d'appui soutenant le câble et le bord transversal d'extrémité 701a de ladite paroi 701 bloque les fils électriques émergeant de la gaine du câble contre l'embase. Cette paroi 701 contribue alors avantageusement au maintien du câble sur l'embase et permet d'isoler les parties dénudées des fils électriques du câble de la sortie arrière de la flèche électrique.

La fabrication de la fiche électrique conforme à l'invention représentée sur les figures 1 à 7 est aisée et économique.

La présente invention n'est nullement limitée aux modes de réalisation décrits et représentés, mais l'homme de métier pourra y apporter toute variante conforme aux revendications.

## Revendications

1. Fiche électrique comprenant une embase (100) qui porte des broches de connexion électrique (200, 300, 400), un câble d'alimentation électrique (500) dont les fils électriques (501, 502, 503) sont raccordés aux broches de connexion électrique (200,300,400), et comportant un élément de liaison (600) en forme de U fixé par complémentarité de forme sur l'embase (100), à cheval sur le câble d'alimentation électrique, en s'appliquant contre celui-ci, afin de le plaquer contre l'embase (100) et de le solidariser avec cette dernière, fiche électrique caractérisée en ce que l'embase (100) comporte une surface d'appui (110) sur laquelle est plaqué le câble d'alimentation électrique (500) par l'intermédiaire de l'élément de liaison en forme du U (600), conformée pour retenir par friction ledit câble d'alimentation électrique (500) sur ladite surface d'appui (110).

2. Fiche électrique selon la revendication 1, comprenant un capot (700) destiné à être monté sur l'embase (100) de façon à couvrir le raccordement électrique entre les broches de connexion électrique (200, 300, 400) et le câble d'alimentation électrique (500), caractérisée en ce que le capot (700) comporte une paroi (701) qui, en position montée, s'étend à partir du capot en direction de l'embase (100), de sorte que son bord transversal d'extrémité (702) bloque les fils électriques (501, 502, 503) du câble d'alimentation électrique (500) contre l'embase (100).

3. Fiche électrique selon l'une des revendications 1 ou 2, caractérisée en ce que ladite surface d'appui (110) de l'embase ( 100) comporte des crans (111) transversaux apte à retenir par friction le câble d'alimentation électrique (500) sur ladite surface d'appui (110).

4. Fiche électrique selon l'une des revendications 1 ou 2, caractérisée en ce que ladite surface d'appui (110) de l'embase (100) comporte en saillie des picots (110a) aptes à s'enfoncer localement dans la gaine (510) du câble d'alimentation électrique (500) pour retenir par friction ladit câble (500) sur ladite surface d'appui (110).

5. Fiche électrique selon la revendication 4, caractérisée en ce que l'élément de liaison (600) en forme de U comprend sur sa face interne (610) destinée à s'appliquer contre le câble d'alimentation électrique (500), au moins un picot (601) en saillie apte à s'enfoncer localement dans la gaine (510) dudit câble (500) selon un sens opposé à celui des picots (110a) de la surface d'appui (110).

6. Fiche électrique selon l'une des revendications 1 à 5, caractérisée en ce que l'élément de liaison (600) en forme de U comprend une face interne (610) destinée à s'appliquer contre le câble d'alimentation électrique (500), munie d'au moins une nervure (G11) qui est apte à s'enfoncer localement dans la gaine (510) dudit câble d'alimentation électrique (500).

7. Fiche électrique selon l'une des revendications 1 à 6, caractérisée en ce que chaque branche (620, 630) de l'élément de liaison (600) en forme de U, comprend au moins une dent (621, 622, 623, 631, 632, 633) apte à s'accrocher dans un logement (130, 140) prévu dans l'embase (100) à proximité de la surface d'appui (110) apte à recevoir le câble d'alimentation électrique (500).

8. Fiche électrique selon la revendication 7, caractérisée en ce qu'il est prévu de part et d'autre de la surface d'appui (110) une paroi (110', 110") apte à se déformer localement sous l'action de l'élément de liaison (600) s'accrochant dans lesdits logements (130, 140) prévus dans l'embase (100) à proximité de la surface d'appui (110), de sorte qu'une fois fixé sur ladite embase (100), ledit élément de liaison en forme de U (600) est indémontable.

9. Fiche électrique selon l'une des revendications 7 ou 8 , caractérisée en ce que chaque dent (621, 622, 623, 631, 632, 633) prévue sur chaque branche (620, 630) de l'élément de liaison en forme de U (600), s'étend de façon oblique par rapport à la direction longitudinale de ladite branche, en direction de la base (640) de l'élément de liaison en forme de U (600), et est apte à coopérer avec un décrochement complémentaire (131, 141) prévu dans le logement (130, 140) correspondant de l'embase (100).

10. Fiche électrique selon l'une des revendications 7 à 9, caractérisée en ce que chaque branche (620, 630) de l'élément de liaison en forme de Il (600) comporte une rangée d'une pluralité de dents (621, 622, 623, 631, 632, 633) conférant à chaque branche un profil en crémaillère qui autorise un montage de l'élément de liaison en forme de U (600) sur l'embase (100), selon plusieurs positions différentes plus ou moins proche de l'embase (100) en fonction de la forme et/ou de la grosseur dudit câble d'alimentation électrique (500).

11. Fiche électrique selon l'une quelconque des revendication 1 à 10, caractérisée en ce que l'élément de liaison en forme de U (600) est une pièce moulée en matériau plastique.

## Patentansprüche

1. Elektrischer Stecker mit einer Sitzfläche (100), welche elektrische Verbindungsstifte (200, 300, 400) trägt, einem elektrischen Versorgungskabel (500), dessen elektrische Drähte (501, 502, 503) mit den elektrischen Verbindungsstiften (200, 300, 400) verbunden sind, und mit einem U-förmigen Verbindungselement (600), das mittels einer komplementären Form auf der Sitzfläche (100) befestigt ist, auf dem elektrischen Versorgungskabel aufsitzend und gegen dieses drückend, um es an die Sitzfläche (100) zu pressen und es mit letzterer zu verbinden, wobei der elektrische Stecker dadurch gekennzeichnet ist, daß die Sitzfläche (100) eine Auflagefläche (110) aufweist, auf welche das elektrische Versorgungskabel (500) mittels des U-förmigen Verbindungselementes (600) gepreßt wird, und die derart ausgestaltet ist, das elektrische Versorgungskabel (500) auf der Auflagefläche (110) reibschlüssig festzuhalten.

2. Elektrischer Stecker nach Anspruch 1, mit einer Abdeckhaube (700), die zum Anbringen auf der Sitzfläche (100) derart ausgelegt ist, die elektrische Verbindung zwischen den elektrischen Verbindungsstiften (200, 300, 400) und dem elektrischen Versorgungskabel (500) abzudecken, dadurch gekennzeichnet, daß die Abdeckhaube (700) eine Wandung (701) aufweist, die in montierter Position sich ausgehend von dem Deckel in Richtung der Sitzfläche (100) erstreckt, derart, daß ihre querliegende Außenkante (702) die elektrischen Drähte (501, 502, 503) des elektrischen Versorgungskabels (500) gegen die Sitzfläche (100) blockiert.

3. Elektrischer Stecker nach einem der Ansprüche 1 oder 2, dadurch gekennzeichnet, daß die Auflagefläche (110) der Sitzfläche (100) querliegende Einkerbungen (111) aufweist, die zum reibschlüssigen Festhalten des elektrischen Versorgungskabels (500) auf der Auflagefläche (110) ausgelegt sind.

4. Elektrischer Stecker nach einem der Ansprüche 1 oder 2, dadurch gekennzeichnet, daß die Auflagefläche (110) der Sitzfläche (100) vorspringende Spitzzähne (110a) aufweist, die derart ausgelegt sind, sich lokal in die Ummantelung (510) des elektrischen Versorgungskabels (500) einzudrücken, um das Kabel (500) auf der Auflagefläche (110) reibschlüssig festzuhalten.

5. Elektrischer Stecker nach Anspruch 4, dadurch gekennzeichnet, daß das U-förmige Verbindungselement (600) an seiner Innenseite (610), die zum Drücken gegen das elektrische Versorgungskabel (500) bestimmt ist, wenigstens einen vorspringenden Spitzzahn (601) aufweist, das derart ausgelegt ist, sich lokal in die Ummantelung (510) des Kabels (500) entlang einer Richtung einzudrücken, die entgegengesetzt zu derjenigen der Spitzzähne (110a) der Auflagefläche (110) ist.

6. Elektrischer Stecker nach einem der Ansprüche 1 bis 5, dadurch gekennzeichnet, daß das U-förmige Verbindungselement (600) eine Innenseite (610) aufweist, die zum Andrücken gegen das elektrische Versorgungskabel (500) bestimmt und mit wenigstens einer Rippe (611) ausgestattet ist, die derart ausgelegt ist, sich lokal in die Ummantelung (510) des elektrischen Versorgungskabels (500) einzudrücken.

7. Elektrischer Stecker nach einem der Ansprüche 1 bis 6, dadurch gekennzeichnet, daß jeder Schenkel (620, 630) des U-förmigen Verbindungselementes (600) wenigstens einen Zahn (621, 622, 623, 631, 632, 633) aufweist, der derart ausgelegt ist, sich in einer Aufnahme (130, 140) einzuhaken, die in der Sitzfläche (100) in Nähe der Auflagefläche (110) vorgesehen ist, welche zum Aufnehmen des elektrischen Versorgungskabels (500) ausgelegt ist.

8. Elektrischer Stecker nach Anspruch 7, dadurch gekennzeichnet, daß auf beiden Seiten der Auflagefläche (110) eine Wandung (110', 100") vorgesehen ist, die derart ausgelegt ist, sich lokal unter Wirkung des in die Aufnahmen (130, 140) einhakenden Verbindungselementes (600) zu deformieren, welche in der Sitzfläche (100) in der Nähe der Auflagefläche (110) vorgesehen sind, derart, daß das U-förmige Verbindungselement (600) nicht mehr demontierbar ist, wenn es einmal auf der Sitzfläche (100) befestigt ist.

9. Elektrischer Stecker nach einem der Ansprüche 7 oder 8, dadurch gekennzeichnet, daß jeder Zahn (621, 622, 623, 631, 632, 633), der auf jedem Schenkel (620, 630) des U-förmigen Verbindungselementes (600) vorgesehen ist, sich bezüglich der Längsrichtung des Schenkels geneigt erstreckt, in Richtung der Basis (640) des U-förmigen Verbindungselementes (600), und zum Zusammenwirken mit einem komplementären zurückversetzten Teil (131, 141) ausgelegt ist, das in der der Sitzfläche (100) entsprechenden Aufnahme (130, 140) vorgesehen ist.

10. Elektrischer Stecker nach einem der Ansprüche 7 bis 9, dadurch gekennzeichnet, daß jeder Schenkel (620, 630) des U-förmigen Verbindungselementes (600) eine Reihe mehrerer Zähne (621, 622, 623, 631, 632, 633) aufweist, welche jedem Schenkel ein Zahnstangenprofil verleihen, was eine Montage des U-förmigen Verbindungselementes (600) auf der Sitzfläche (100) in mehreren unterschiedlichen Stellungen, näher oder entfernter zu der Sitzfläche (100) abhängig von der Form und/oder der Dicke des elektrischen Versorgungskabels (500) ermöglicht.

11. Elektrischer Stecker nach einem der Ansprüche 1 bis 10, dadurch gekennzeichnet, daß das U-förmige Verbindungselement (600) ein aus Kunststoff geformtes Teil ist.

## Claims

1. Electric plug comprising a base (100), which carries electrical connection pins (200, 300, 400), and an electrical supply cable (500), the electrical wires (501, 502, 503) of which are connected to the electrical connection pins (200, 300, 400), and including a U-shaped binding element (600) fixed, by shape complementarity, onto the base (100), astride the electrical supply cable, by being applied against the latter so as to press it against the base (100) and to fasten it to the latter, which electric plug is characterized in that the base (100) includes a bearing surface (110) against which the electrical supply cable (500) is pressed by means of a U-shaped binding element (600), which bearing surface is shaped so as to hold the said electrical supply cable (500) against the said bearing surface (110) by means of friction.

2. Electric plug according to Claim 1, comprising a cover (700) intended to be fitted onto the base (100) so as to cover the electrical connection between the electrical connection pins (200, 300, 400) and the electrical supply cable (500), characterized in that the cover (700) includes a wall (701) which, in the fitted position, extends from the cover towards the base (100) so that its transverse end edge (702) locks the electrical wires (501, 502, 503) of the electrical supply cable (500) against the base (100).

3. Electric plug according to either of Claims 1 and 2, characterized in that the said bearing surface (110) of the base (100) includes transverse notches (111) suitable for holding the electrical supply cable (500) against the said bearing surface (110) by means of friction.

4. Electric plug according to either of Claims 1 and 2, characterized in that the said bearing surface (110) of the base (100) includes projecting barbs (110a) capable of locally penetrating the sheath (510) of the electrical supply cable (500) in order to hold the said cable (500) against the said bearing surface (110) by means of friction.

5. Electric plug according to Claim 4, characterized in that the U-shaped binding element (600) comprises, on its internal face (610) intended to bear against the electrical supply cable (500), at least one projecting barb (601) capable of locally penetrating the sheath (510) of the said cable (500) in the opposite direction to that of the barbs (110a) of the bearing surface (110).

6. Electric plug according to one of Claims 1 to 5, characterized in that the U-shaped binding element (600) comprises an internal face (610) intended to be applied against the electrical supply cable (500) and provided with at least one rib (611) which can locally penetrate the sheath (510) of the said electrical supply cable (500).

7. Electric plug according to one of Claims 1 to 6, characterized in that each leg (620, 630) of the U-shaped binding element (600) comprises at least one tooth (621, 622, 623, 631, 632, 633) capable of catching in a housing (130, 140) provided in the base (100) near the bearing surface (110) capable of receiving the electrical supply cable (500).

8. Electric plug according to Claim 7, characterized in that a wall (110', 110"), capable of locally deforming under the action of the binding element (600) which catches in the said housings (130, 140) provided in the base (100) near the bearing surface (110), is provided on each side of the bearing surface (110) so that, once it is fixed onto the said base (110), the said U-shaped binding element (600) cannot be removed.

9. Electric plug according to either of Claims 7 and 8, characterized in that each tooth (621, 622, 623, 631, 632, 633) provided on each leg (620, 630) of the U-shaped binding element (600) extends obliquely with respect to the longitudinal direction of the said leg, towards the base part (640) of the U-shaped binding element (600), and is capable of engaging with a complementary step (131, 141) provided in the corresponding housing (130, 140) of the base (100).

10. Electric plug according to one of Claims 7 to 9, characterized in that each leg (620, 630) of the U-shaped binding element (600) includes a row of a plurality of teeth (621, 622, 623, 631, 632, 633) giving each leg a rack-like profile which allows the U-shaped binding element (600) to be fitted onto the base (100) in several different positions, which vary in closeness to the base (100), depending on the shape and/or size of the said electrical supply cable (500).

11. Electric plug according to any one of Claims 1 to 10, characterized in that the U-shaped binding element (600) is a moulded part made of plastic.
